# EUROPÄISCHE PATENTSCHRIFT

(11) **EP 0 857 104 B1**
(45) Veröffentlichungstag und Bekanntmachung des Hinweises auf die Patenterteilung: **07.04.1999**
(21) Anmeldenummer: 96934174.2
(22) Anmeldetag: 25.10.1996
(51) Int. Cl.: B30B 11/22, B30B 11/20

(54) **PELLETIERVORRICHTUNG**
PELLETISING DEVICE
DISPOSITIF DE TRANSFORMATION EN BOULETTES

(30) Priorität: 27.10.1995 AT 1776/95
(43) Veröffentlichungstag der Anmeldung: 12.08.1998
(73) Patentinhaber: FALKNER, Raimund, A-6426 Roppen Nr. 64 (AT)
(72) Erfinder: FALKNER, Raimund, A-6426 Roppen Nr. 64 (AT)
(74) Vertreter: Torggler, Paul Norbert
(86) Internationale Anmeldenummer: AT9600206
(87) Internationale Veröffentlichungsnummer: WO9716305

(56) Entgegenhaltungen:
- EP-A- 0 126 485
- DE-B- 1 222 895
- DE-B- 1 226 354
- FR-A- 875 544
- FR-A- 918 288
- FR-A- 954 689
- FR-A- 2 059 837
- FR-A- 2 370 442
- US-A- 3 490 390

## Beschreibung

Die Erfindung betrifft eine Pelletiervorrichtung für loses Material, insbesondere trockenes Abfallmaterial, mit einem hohlzylindrischen Gehäuse, das eine Achse und einen Preßwiderstand erzeugende radiale Öffnungen in der Gehäusewand aufweist, mit einem sich im Gehäuse um die Gehäuseachse drehenden Antriebselement, mit einem sich im Gehäuse um eine zur Gehäuseachse parallele Achse drehenden Auspreßelement, das das Antriebselement umgibt und mit radial zur Achse des Auspreßelementes strahlenförmig abstehenden Preßstempeln versehen ist, mit einem Getriebe, das das Auspreßelement so um die Gehäuseachse kreisend führt, daß die Preßstempel mit Spiel in die Öffnungen in der Gehäusewand eindringen, wobei sie das Material nach außen pressen, und sich aus den Öffnungen wieder zurückziehen, und mit einem Zuführkanal für das zu pelletierende Material ins Gehäuse.

Eine derartige Pelletiervorrichtung ist beispielsweise aus der DE-B 1222895 bekannt. Dort ist das Gehäuse, dessen Achse horizontal verläuft, durch eine die Öffnungen aufweisende Wanne und einen die Wanne abdeckenden Deckel gebildet. Das Auspreßelement weist eine zur liegenden Gehäuseachse parallele Drehachse auf, und ist mit einer Vielzahl von konischen Preßstempeln versehen, sodaß das durch einen seitlichen Schacht in die Wanne zugeführte Material nach und nach von den Preßstempeln durch die Gehäuseöffnungen nach außen gedrückt wird. Das zwischen den Öffnungen in der Wanne liegende Material kann dabei praktisch nicht erfaßt werden, sodaß die Gefahr besteht, daß sich zwischen der Wanne und dem Auspreßelement blockierende Materialschichten aufbauen. Zur Sicherstellung des Spiels, mit dem die Preßstempel in die Öffnungen der Wanne eintreten, wird das Antriebselement durch die beidseitigen Exzenterumlaufgetriebe kreisend geführt, die jeweils ein mit dem Auspreßelement verbundenes, außenverzahntes Rad aufweisen, das in einem gehäusefesten innenverzahnten Ring abrollt. Ein derartiges Getriebe weist bei einem geringen Platzbedarf ein sehr hohes Untersetzungsverhältnis auf, das sich nach der Differenz der Zähnezahlen richtet.

Die US-A 3 490 390 zeigt eine Pelletiervorrichtung, die vertikale Achsen, einen Gehäusering mit horizontalen Bohrungen und eine oder zwei Stempelwalzen aufweist, deren Durchmesser kleiner als der Radius des Gehäuseringes ist. Die Stempel der Walzen greifen ohne Spiel zahnradartig in die konisch aufgeweiteten Düsen ein, wodurch die Übertragung der Drehbewegung zwischen dem Gehäusering und jeder Stempelwalze erzielt wird.

Eine erfindungsgemäß verbesserte Pelletiervorrichtung ist nun dadurch gekennzeichnet, daß die Achsen des Gehäuses und des Auspreßelementes vertikal verlaufen, daß die Öffnungen in der Gehäusewand in zumindest einer horizontalen Ebene gleichmäßig verteilt angeordnet sind, und daß der Zuführkanal oberhalb der Preßstempel in den Raum zwischen dem Gehäuse und dem das Material rundum verteilenden Auspreßelement mündet.

Durch die vertikale Anordnung der Gehäuseachse und des Antriebselementes wird das von oben zugeführte Material allseitig horizontal in die in der Gehäusewand rundum verteilten Öffnungen eingedrückt. Dies verbessert die Belastung auf die einzelnen Teile der Vorrichtung.

Das kreisend geführte Auspreßelement kann in einer weiteren Ausführung mit Rührflügeln vesehen sein, mit denen das zugeführte, lose Material besser auf die einzelnen Öffnungen des Gehäuses verteilt wird, sodaß eine gleichmäßigere Pelletierung erfolgt.

Da die Vorrichtung insbesondere loses, trockenes Material pelletiert, können in einer weiteren Ausführung die Preßstempel und die Öffnungen auch in mehreren Radialebenen angeordnet sein.

Die Preßstempel sind bevorzugt auswechselbar und/oder in der Länge einstellbar vorgesehen, wobei die Längeneinstellung die Eintauchtiefe in die Öffnungen verändert. In die Öffnungen sind bevorzugt auswechselbare und/oder in der Länge einstellbare Düsen eingesetzt, wobei deren Längeneinstellung den Preßwiderstand verändert. Die Düsen können ebenso wie die Preßstempel insbesondere aus einem in bezug auf das zu pelletierende Material inerten Werkstoff bestehen. Die Materialien können damit den Anforderungen entsprechend ausgewählt und auch gewechselt werden, also insbesondere korrosionsfest, abriebfest usw. sein. So eignet sich für die Preßstempel besonders ein rostfreier Stahl und für die Düsen eine Hartbronze.

Für die Pelletierung ist ein Preßwiderstand notwendig, der natürlich, um Beschädigungen der Vorrichtung zu vermeiden, nicht zu hoch werden darf. Eine bevorzugte Ausführung sieht daher vor, daß im Austrittsbereich jeder Düse ein den Preßwiderstand regelndes Element vorgesehen ist. Wird der Preßwiderstand zu hoch, so gibt das Regelelement nach, wodurch sich der Austrittsquerschnitt vergrößert und der Preßwiderstand wieder verringert wird. Das Regelelement kann in einer insbesondere einstellbaren Grundstellung nach innen vorstehen, und ist insbesondere elastisch beaufschlagt. Um die Einführung des Materials zu erleichtem, kann sich in einer weiteren bevorzugten Ausführung der Eintrittsbereich der Düse bis zum Regelelement hin erweitern.

Nachstehend wird nun die Erfindung anhand der Figuren der beiliegenden Zeichnungen naher beschrieben:

Es zeigt:
Fig. 1 eine teilgeschnittene` schematische Schrägansicht wesentlicher Teile einer ersten Ausführung der erfindungsgemäßen Pelletiervorrichtung,
Fig. 2 einen Axialschnitt durch die Ausführung nach Fig. 1,
Fig. 3 eine Stimansicht einer Austrittsdüse für die Pellets, und
Fig. 4 einen Axialschnitt durch eine zweite Ausführung einer Austrittsdüse.

Für eine Pelletierung von insbesondere trockenem Abfallmaterial, beispielsweise von Karton- bzw. Papierstaub, Holzspänen usw. zu Brennmaterial, ist eine relativ hohe Verdichtung des Abfallmaterials erforderlich. Pellets aus Karton- bzw. Papierstaub sollten eine Dichte von mindestens 1,3 kg/dm³, insbesondere 1,5 kg/dm³ aufweisen, die bei Düsen mit etwa 2 cm Durchmesser mit Preßkräften von 150 bis 200 kN erzielbar ist.

Eine erste Ausführung einer Pelletiervorrichtung ist in den Fig. 1 bis 4 gezeigt. Ein hohlzylindrisches, vorrichtungsfestes Gehäuse 1 weist eine vertikale Achse 5 auf, und ist unten durch eine Bodenplatte 2 und oben durch eine Deckplatte 25 (Fig. 2) geschlossen. Ein Antriebselement 4 weist zwei Lagerzapfen 3 auf, die in der Bodenplatte 2 und der Deckplatte 25 zentrisch in der Achse 5 des Gehäuses 1 gelagert sind. Dem oberen Lagerzapfen 3 ist ein nicht gezeigter Antrieb zugeordnet, jedoch kann stattdessen der untere Lagerzapfen 3 die Bodenplatte 2 durchsetzen und dort ein Antrieb vorgesehen sein. Das Antriebselement 4 zwischen den beiden Lagerzapfen 3 ist zylindrisch und weist eine Achse 6 auf, die zur Achse 5 des Gehäuses 1 und der Lagerzapfen 3 parallel verläuft. Auf dem Antriebselement 4 ist ein ebenfalls hohlzylindrisches Auspreßelement 7 drehbar gelagert. Das Auspreßelement 7 trägt einen unteren Kranz von nach außen abstehenden Preßstempeln 9, die in am Auspreßelement 7 fixierten Stempelhülsen 8 in der Länge einstellbar gehalten sind, ein außenverzahntes Rad 22 am oberen Ende, und nach außen abstehende Flügel 17. Das außenverzahnte Rad 22 greift aufgrund der exzentrischen Anordnung des Auspreßelementes 7 nur über einen Teil seines Umfanges in eine gehäusefeste Innenverzahnung 23 ein, sodaß das Auspreßelement 7 bei Drehung der Antriebswelle 4 um die Gehäuseachse 5 sich nicht mitdreht, sondern sich auf der Antriebswelle 4 um seine Achse 6 verdreht und die Gehäuseachse 5 umkreist, wobei das außenverzahnte Rad 22 in der Innenverzahnung 23 abrollt. Das Gehäuse 1 weist auf der Höhe des Preßstempelkranzes radiale Öffnungen 10 auf, in die Düsen 11 eingesetzt sind. In der dargestellten Ausführung ist die Zahl der Öffnungen 10 um eins größer als die Zahl der Preßstempel 8, die bei der Drehung des Auspreßelementes 7 nach und nach in die Öffnungen 10 eintreten und sich wieder aus diesen zurückziehen. Das zu pelletierende Material wird in den Raum 21 zwischen dem Gehäuse 1 und dem Auspreßelement 7 seitlich durch einen insbesondere mit einer Förderschnecke bestückten Zuführkanal 19 oberhalb der Preßstempel 8 eingebracht und durch die kreisende Bewegung des Auspreßelementes, unterstützt durch die abstehenden Flügel 17 rundum auf alle Öffnungen 10 des Gehäuses verteilt. Die Preßstempel 9 erfassen jeweils eine kleine Menge des zu pelletierenden Materials und führen es in die Öffnung 10 ein, wobei hier ausreichend Spiel vorhanden ist, sodaß die Preßstempel 9 die Ränder der Öffnungen nicht berühren. Die Öffnungen 10 erweitern sich dann zusätzlich nach außen, sodaß die Einbringung des Materials nicht behindert wird. Durch die Längeneinstellung der Preßstempel 9 läßt sich ihre Eintauchtiefe in die Öffnungen 10 einstellen. Erst im Austrittsbereich der in die Öffnungen 10 eingeschraubten Düsen 11 verjüngt sich der Durchtrittsquerschnitt und hier wird der erforderliche Preßwiderstand aufgebaut. Die Fig. 2 und 3 zeigen im Detail eine erste Ausführung einer Düse 11 mit einem um eine Achse 13 schwenkbaren Regelelement 12 für den Preßwiderstand, das durch einen Düseneinsatz gebildet ist, dessen Grundstellung mittels eines Handrades 16 einstellbar ist. Das Handrad 16 ist in einem etwa U- oder klammerförmigen Bügel 15 drehbar gelagert, dessen Seitenschenkel die Düse 11 durchsetzen oder umgreifen und sich an der gegenüberliegenden Seite über Federn 14 abstützen. Der insbesondere selbst aus einem elastischen Material bestehende Düseneinsatz ist dabei so um die Achse 13 schwenkbar, daß im Bereich der Achse 13 der Durchtrittsquerschnitt sich beim Ausweichen des Regelelementes 12 im wesentlichen nicht verändert. Zu diesem Zweck ist der von der Achse 13 nach innen liegende Bereich des Düseneinsatzes abgeschrägt bzw. gerundet (Fig. 2). Das untere Lager des Antriebselementes 3 ist durch eine Dichtscheibe 18 abgedeckt. Das untere Lager 20 des Auspreßelementes 7 ist durch eine das Antriebselement 4 umschließende Dichtung 27 gegen eindringendes Material abgedeckt.

In der Ausführung nach Fig. 4 ist im Austrittsbereich der Düse 11 ein Regelelement 31 vorgesehen, das durch eine Hülse aus Kunststoff gebildet ist. Am Austrittsende der Hülse ist ein aufweitbarer Ring 32 vorgesehen dessen Innendurchmesser kleiner als der Durchmesser der Hülse ist. Ein geeigneter gummielastischer Kunststoff kann beispielsweise eine Shore-Härte von 70 bis 80 aufweisen. Der Ring 32 durch einen metallischen Ring 33 verstärkt, der außen am aufweitbaren Ring 32 anliegt und an der Düse 11 bzw. am Gehäuse 1 fixiert ist.

Das außenverzahnte Rad 22 ist bevorzugt als Kettenrad ausgebildet, dem als Innenverzahnung 23 eine Spur einer Doppelrollenkette zugeordnet ist. Die zweite Spur der Doppelrollenkette umschließt ein zweites außenverzahntes Kettenzahnrad 24, das über einen Tragring 28 am Gehäuse 1 fixiert ist. Zwischen dem Kettenzahnrad 24 und dem Rad 22 ist ebenfalls eine Dichtung 26 vorgesehen.

## Patentansprüche

1. Pelletiervorrichtung für loses Material, insbesondere trockenes Abfallmaterial, mit einem hohlzylindrischen Gehäuse (1), das eine Achse (5) und einen Preßwiderstand erzeugende radiale Öffnungen (10) In der Gehäusewand aufweist. mit einem sich im Gehäuse (1) um die Gehäuseachse (5) drehenden Antriebselement (4), mit einem sich im Gehäuse (1) um eine zur Gehäuseachse (5) parallele Achse (6) drehenden Auspreßelement (7), das das Antriebselement (4) umgibt und mit radial zur Achse (6) des Auspreßelementes (7) strahlenförmig abstehenden Preßstempeln (9) versehen ist, mit einem Getriebe, das das Auspreßelement (7) so um die Gehäuseachse (5) kreisend führt, daß die Preßstempel (8) mit Spiel In die Öffnungen (10) In der Gehäusewand eindringen, wobei sie das Material nach außen pressen, und sich aus den Öffnungen (10) wieder zurückziehen, und mit einem Zuführkanal (19) für das zu pelletierende Material ins Gehäuse (1), dadurch gekennzeichnet, daß die Achsen (5, 6) des Gehäuses (1) und des Auspreßelementes (7) vertikal verlaufen, daß die Öffnungen (10) In der Gehäusewand in zumindest einer horizontalen Ebene gleichmäßig verteilt angeordnet sind, und daß der Zuführkanal (19) oberhalb der Preßstempel (9) in den Raum (21) zwischen dem Gehäuse (1) und dem das Material rundum verteilenden Auspreßelement (7) mündet.

2. Pelletiervorrichtung nach Anspruch 1, dadurch gekennzeichnet, daß dem kreisend geführten Auspreßelement (7) Flügel zum Verteilen des losen Materials im Gehäuse (1) zugeordnet sind.

3. Pelletiervorrichtung nach Anspruch 1 oder 2, dadurch gekennzeichnet, daß auswechselbare und/oder in der Länge einstellbare Preßstempel (9) vorgesehen sind.

4. Pelletiervorrichtung nach einem der Ansprüche 1 bis 3, dadurch gekennzeichnet, daß in die Öffnungen (10) auswechselbare und/oder in der Länge einstellbare Düsen (11) eingesetzt sind.

5. Pelletiervorrichtung nach Anspruch 4, dadurch gekennzeichnet, daß Im Austrittsbereich jeder Düse (11) ein den Preßwiderstand regeindes Element (12, 31) vorgesehen ist.

6. Pelletiervorrichtung nach Anspruch 4 oder 5, dadurch gekennzeichnet, daß die Düsen (11) einen sich bis zum Regelelement (12, 31) nach außen erweiternden Querschnitt aufweisen.

7. Pelletiervorrichtung nach einem dar Ansprüche 4 bis 8, dadurch gekennzeichnet, daß die Düse (11) und/oder das Regelelement (12, 31) aus einem in bezug auf das zu pelletierende Material inerten Werkstoff besteht.

## Claims

1. Pelletizing device for loose material, especially dry waste material, having a hollow cylindrical casing (1), which has an axis (5) and radial openings (10) in the casing wall which generate a pressing resistance, having a drive element (4) rotating in the casing (1) about the casing axis (5), having an extrusion element (7) surrounding the drive element (4), rotating in the casing (1) about an axis (6), which is parallel to the casing axis (5), and being provided with pressing plungers (9), which are arranged radially like rays with respect to the axis (6) of the extrusion element (7), having a drive which rotates the extrusion element (7) around the casing axis (5), so that the pressing plungers (9) penetrate into the openings (10) in the casing wall, said pressing plungers pressing the material outward and withdrawing from the openings (10) again, and having a feed channel (19) into the casing (1) for the material to be pelleted, characterized in that the axes (5, 6) of the casing (1) and of the extrusion element (7) run vertically, that the openings (10) in the casing wall are arranged distributed uniformly in at least one horizontal radial plane, and that the feed channel (19) opens above the pressing plungers (9) into the space (21) between the casing (1) and the extrusion element (7), which distributes the material all around.

2. Pelletizing device according to claim 1, characterized in that vanes for distributing the loose material in the casing (1) are assigned to the revolvingly arranged extrusion element (7).

3. Pelletizing device according to claims 1 or 2, characterized in that pressing plungers (9) which are replaceable and/or of adjustable length are provided.

4. Pelletizing device according to one of claims 1 to 3, characterized in that nozzles (11) which are replaceable and/or of adjustable length are inserted into the openings (10).

5. Pelletizing device according to claim 4, characterized in that an element (12, 31) that regulates the pressing resistance is provided in the outlet region of each nozzle (11).

6. Pelletizing device according to claim 4 or 5, characterized in that the nozzles (11) have a cross section that widens outward as far as the regulating element (12, 31).

7. Pelletizing device according to claims 4 to 6, characterized in that the nozzle (11) and/or the regulating element (12, 31) consists of a material that is inert with respect to the material to be pelletized.

## Revendications

1. Dispositif de pelletisation pour matière en vrac, en particulier des déchets secs, comportant un boîtier (1) cylindrique creux, qui présente un axe (5) et des ouvertures radiales (10) qui produisent une résistance à la compression et qui sont pratiquées dans la paroi de boîtier, un élément d'entraînement (4) tournant dans le boîtier (1) autour de l'axe (5) du boîtier, un élément de pressurage (7) qui tourne dans le boîtier (1) autour d'un axe (6) parallèle à l'axe de boîtier (5), entoure l'élément d'entraînement (4) et est pourvu de fouloirs (9), en forme de rayons, faisant saillie radialement par rapport à l'axe (6) de l'élément de pressurage (7), un engrenage qui mène l'élément de pressurage (7) en orbite autour de l'axe (5) du boîtier, de manière que les fouloirs (9) pénètrent avec jeu dans les ouvertures (10) de la paroi du boîtier, en pressant la matière Vers l'extérieur et se retirent à nouveau des ouvertures (10), et un canal d'amenée (19) pour amener dans le boîtier (1) le matériau à pelletiser, caractérisé en ce que les axes (5, 6) du boîtier (1) et de l'élément de pressurage s'étendent verticalement, en ce que les ouvertures (10) pratiquées dans la paroi du boîtier sont uniformément réparties dans au moins un plan horizontal et en ce que le canal d'amenée (19) débouche au-dessus des fouloirs (9) dans l'espace (21) compris entre le boîtier (1) et l'élément de pressurage (7) qui distribue la matière tout autour.

2. Depositif de pelletisation selon la revendication 1, caractérisé en ce qu'à l'élément de pressurage (7) animé d'un mouvement orbital sont associées des pales pour la distribution de la matière en vrac dans le boîtier (1).

3. Dispositif de pelletisation selon la revendication 1 ou 2, caractérisé en ce que sont prévus des fouloirs (9) échangeables et/ou de longueur réglable.

4. Dispositif de pelletisation selon l'une des revendications 1 à 3, caractérisé en ce que des buses (11) échangeables et/ou de longueur réglable sont insérées dans les ouvertures (10).

5. Dispositif de pelletisation selon la revendication 4, caractérisé en ce que dans la zone de sortie de chaque buse (11) est prévu il élément (12, 31) réglant la résistance à la compression.

6. Dispositif de pelletisation selon la revendication 4 ou 5, caractérisé en ce que les buses (11) présentent une section s'élargissant vers l'extérieur jusqu'à l'élément de réglage (12, 31).

7. Dispositif de pelletisation selon l'une des revendications 4 à 6, caractérisé en ce que la buse (11) et/ou l'élément de réglage (12, 31) est constitué d'une matière inerte par rapport à la matière à pelletiser.
